# FASCICULE DE BREVET EUROPEEN

(11) **EP 0 623 402 B1**
(45) Date de publication et mention de la délivrance du brevet: **06.08.1997**
(21) Numéro de dépôt: 94400976.0
(22) Date de dépôt: 04.05.1994
(51) Int. Cl.: B21C 27/04

(54) **Procédé de filage de métal et presse à filer perfectionnée**
Verfahren zum Strangpressen von Metall und Strangpresse
Process for extrusion of metal and extrusion press

(30) Priorité: 06.05.1993 FR 9305463
(43) Date de publication de la demande: 09.11.1994
(73) Titulaire: KVAERNER CLECIM, 95864 Cergy Pontoise Cedex (FR)
(72) Inventeur: Bessey, Guy, F-95430 Auvers-sur-Oise (FR)
(74) Mandataire: Le Brusque, Maurice

(56) Documents cités:
- EP-A- 0 531 612

## Description

L'invention a pour objet un procédé de filage d'une billette de métal dans une presse à filer selon le préambule de la revendication 1 et couvre également une presse à filer selon le préambule de la revendication 5 ou 7, adaptée à la mise en oeuvre dudit procédé.

On sait que, pour réaliser des barres, des fils ou autres profilés métalliques, particulièrement en métal non ferreux, on effectue généralement une extrusion d'une billette de métal dans une presse à filer comprenant, d'une façon générale, un conteneur limitant un logement tubulaire centré sur un axe de filage fermé à ses extrémités par deux pièces de fermeture et dans lequel est placée une billette de métal à filer, l'une desdites pièces étant munie d'une filière. L'ensemble est placé dans un bâti constitué de deux traverses fixes maintenues écartées l'une de l'autre par des tirants. L'une des pièces de fermeture est constituée d'un grain de même diamètre que le logement et placé à l'extrémité d'un fouloir permettant son introduction dans le logement sous l'action d'un vérin principal de filage prenant appui sur une traverse fixe, en se rapprochant de l'autre pièce de fermeture qui prend appui sur l'autre traverse. Le métal comprimé entre les deux pièces de fermeture est extrudé par la filière sous forme d'un profilé de même section.

Dans le procédé dit de filage direct, le conteneur est fixe et prend appui directement, avec la pièce de fermeture portant la filière, sur l'une des traverses fixes. Le fouloir portant le grain qui constitue l'autre pièce de fermeture est actionné par le vérin principal de filage de façon à faire pénétrer le grain dans le logement du conteneur (voir US-A-3649816 qui correspond aux préambules des revendications 1 et 5).

Dans le procédé dit du filage inverse, la filière est montée sur un grain de diamètre égal à celui du logement du conteneur et placé à l'extrémité d'un fouloir tubulaire prenant appui sur l'une des traverses fixes. Le conteneur est fermé à son extrémité opposée par un fond et l'ensemble est monté sur une traverse mobile actionnée par le vérin principal d'extrusion, de façon que le logement s'enfile sur le grain en déterminant l'extrusion par la filière de la billette de métal contenue à l'intérieur du logement, le profilé extrudé étant évacué par le fouloir tubulaire (voir US-A-4989437 qui forme la base du préambule de la revendication 7).

Les billettes de métal, sont réalisées à partir de lopins de grande longueur dans lesquels on coupe des morceaux ayant une longueur un peu inférieure à celle du logement du conteneur. Chaque lopin présente, d'autre part, une section transversale légèrement inférieure à celle du logement du conteneur de façon à ménager, entre la face interne dudit logement et la face externe de chaque billette, un jeu nécessaire à l'introduction de la billette dans le logement.

C'est pourquoi, avant l'extrusion proprement dite, on réalise une opération dite de précompression au cours de laquelle la billette qui commence à être écrasée entre les deux pièces de fermeture se rapprochant l'une de l'autre, se gonfle légèrement et vient s'appliquer complètement contre la face interne du logement du conteneur.

L'air se trouvant dans le jeu existant initialement entre la billette et la face interne du logement est ainsi fortement comprimé et doit être évacué, avant le filage, par une opération dite de dégazage.

Habituellement, dans les presses à filage direct, on réalise ce dégazage en commandant, après la précompression, un léger recul du conteneur avec le fouloir pour permettre au conteneur de se décoller du fond portant la filière en laissant échapper l'air comprimé dans le logement. Pour cela, on utilise des vérins auxiliaires prévus sur la presse pour les manoeuvres isolées du conteneur et des vérins de rappel du vérin principal d'extrusion qui, normalement est à simple effet.

Ces opérations nécessitent des inversions de commande hydraulique, en agissant sur des pompes, des clapets ou autres organes, avec des temps de réponse assez longs. Il en résulte un véritable temps mort qui diminue la productivité de la presse mais qui, jusqu'à présent, semblait inévitable car un mauvais dégazage peut entraîner des défauts, par exemple des bulles ou des cloques sur le produit filé et même des risques d'explosion au cours du filage.

L'invention remédie à ces inconvénients grâce à un nouveau procédé permettant d'éviter, pratiquement, le temps mort qui, jusqu'à présent, était nécessaire au dégazage et, ainsi, d'augmenter la productivité de la presse. On sait, en effet, que l'évolution récente de la technique conduit à une utilisation aussi continue que possible de la presse en ne négligeant aucun temps mort, même de courte durée.

L'invention est destinée plus spécialement aux presses à filage direct, mais peut également trouver des applications dans les presses à filage inverse.

L'invention s'applique donc, d'une façon générale, au filage d'une billette de métal dans une presse a filer comprenant une première et une seconde traverses fixes écartées d'une distance constante, un conteneur muni d'un logement tubulaire centré sur un axe de filage et dans lequel est placée la billette, ledit conteneur prenant appui sur la première traverse fixe, deux pièces de fermeture des deux extrémités du logement, respectivement une première pièce prenant appui sur ladite première traverse fixe et une seconde pièce, de section sensiblement égale à celle du logement, montée à l'extrémité d'un fouloir allongé prenant appui sur la seconde traverse fixe et susceptible de pénétrer par coulissement axial à l'intérieur du logement, une filière centrée sur l'axe de filage et montée sur l'une desdites pièces de fermeture, et des moyens de commande du rapprochement desdites pièces de fermeture l'une vers l'autre, en prenant appui sur l'une desdites traverses fixes, pour le filage de la billette par extrusion dans la filière, l'opération de filage étant précédée d'une phase de précompression de la billette entre les deux pièces de fermeture jusqu'à application de sa paroi latérale contre la face interne du logement.

Le procédé selon l'invention est caractérisé en ce qu' au moins pendant la plus grande partie de la phase de précompression, on empêche le conteneur de s'appliquer sur la première pièce de fermeture en maintenant, entre celle-ci et l'extrémité correspondante du conteneur, un faible jeu permettant l'évacuation progressive de l'air contenu dans le logement au cours de la précompression de la billette et jusqu'à l'application complète de celle-ci sur la face interne du logement.

De préférence, pour maintenir ledit jeu, on interpose, entre le conteneur et la première traverse, un moyen d'écartement susceptible d'exercer sur le conteneur un effort taré de retenue dirigé en sens contraire du sens de pénétration de la seconde pièce de fermeture dans le logement dont la valeur est limitée de façon que le moyen d'écartement cède sous la pression du conteneur en permettant la suppression du jeu et la fermeture de la prière pièce lorsque l'application de la billette sur la paroi du logement est suffisante pour solidariser le conteneur avec la billette.

De façon particulièrement avantageuse, pour parfaire le dégazage, on réalise pendant un court instant et à la fin de la phase de précompression, une détente de la pression hydraulique dans les moyens de commande du filage, qui détermine un léger recul de la billette avec le conteneur et la réouverture de la première pièce de fermeture sous l'action dudit moyen d'écartement, avec création instantanée d'un jeu permettant l'échappement de l'air résiduel.

L'invention couvre également une presse à filer adaptée à la mise en oeuvre du procédé de l'invention telle que définie dans la revendication 5 ou 7.

Dans un mode de réalisation préférentiel, lesdits moyens de retenue sont constitués d'au moins deux vérins disposés de part et d'autre de l'axe de filage et prenant appui d'un côté sur la première traverse et de l'autre sur l'extrémité correspondante du conteneur.

Avantageusement, les vérins de retenue sont associés à des moyens de relâchement de la pression lorsque celle-ci dépasse une valeur limite.

Mais l'invention sera mieux comprise par la description suivante d'un mode de réalisation particulier d'une presse à filage direct, donné à titre d'exemple et représenté sur le dessin annexé.

Sur la Figure unique, on a représenté schématiquement, en coupe longitudinale, une presse à filer comprenant deux traverses fixes 1, 11, écartées l'une de l'autre d'une distance constante maintenue par des tirants 12, et entre lesquels est montée coulissante une traverse mobile 2 portant un conteneur 3 dans lequel est ménagé un logement cylindrique 4 centré sur un axe de filage 10.

Le conteneur 3 peut se déplacer axialement avec la traverse mobile 2 sous l'action de vérins auxiliaires 21 prenant appui sur la traverse fixe 11. Le conteneur 3 peut ainsi être appliqué contre une pièce 13 formant un fond de fermeture de l'extrémité correspondante 41 du logement 4, sur lequel est montée une filière 14 centrée sur l'axe de filage 10.

Sur la face opposée 32 du conteneur 3, l'extrémité 42 du logement 4 est fermée par un grain de poussée 5 monté à l'extrémité d'un fouloir allongé SI fixé sur le piston 52 d'un vérin principal de filage dont le corps 53 est ménagé dans la traverse fixe 11.

Toutes ces dispositions sont classiques et peuvent, d'ailleurs, faire l'objet de variantes, ou des dispositions particulières permettant d'effectuer certaines opérations.

Tout d'abord, une billette de métal 6, de diamètre légèrement inférieur à celui du logement 4, est placée à l'intérieur de ce dernier et le conteneur est avancé par les vérins auxiliaires 21 vers la pièce porte-filière 13 qui ferme l'extrémité correspondante 41 du logement 4. Le fouloir 51 est poussé par le vérin principal 52 ou bien sous l'action de vérins auxiliaires non réprésentés, de façon que le grain de poussée 5, qui présente une section droite identique, à peu près, à celle du logement 4, pénètre dans l'extrémité correspondante 42 de celui-ci, et prenne appui contre la face correspondante de la billette 6 qui s'appuie , elle-même sur le fond.

Avant le filage proprement dit, on réalise, d'abord, une simple précompression par avancement du grain 5 sous l'action du vérin principal 52. La billette 6 se gonfle et vient s'appliquer par sa face externe 61 contre la face interne 43 du logement 4.

Généralement, pendant cette opération, le conteneur 3 est appliqué, par sa face avant 31, contre le fond de fermeture 13 et l'air contenu dans le jeu existant, à l'origine, entre la billette 6 et le logement 4, est comprimé par le gonflement de la billette 6.

C'est pourquoi, après la phase de précompression, cet air comprimé doit être évacué. Jusqu'à présent, cette opération de dégazage était effectuée par recul du conteneur et de la traverseimobile 2 sous l'action des vérins auxiliaires 21.

Une telle manoeuvre, qui demande un certain temps, est évitée grâce aux dispositions selon l'invention. En effet, pendant la phase de précompression, on empêche le conteneur 43 de s'appliquer par sa face 31 contre la pièce porte-filière 13 au moyen de vérins 7, 7' qui s'interposent entre la traverse fixe 1 et le conteneur 3 ou la traverse mobile 2. Ainsi, dans l'exemple représenté, on utilise deux vérins 7, 7', dont le corps 71 est fixé sur la traverse fixe 1 et dont la tige 72 vient s'appliquer contre la traverse mobile 2.

La longueur des tiges 72 est déterminée de telle sorte que, dans la position étendue des vérins 7, 7', il subsiste un faible jeu (e) entre la face avant 31 du conteneur 3 et la face correspondante 15 de la pièce porte-filière 13.

Le fonctionnement de la presse ainsi perfectionnée est le suivant :

Après avoir chargé la billette 6 dans le logement 4 du conteneur 3, par des moyens bien connus, on avance la traverse mobile 2 au moyen des vérins auxiliaires 21 jusqu'à ce qu'elle vienne en appui sur les vérins 7, 7' qui se trouvent en position complètement étendue. Dans cette position, la face avant 31 du conteneur se trouve donc à une faible distance (e) de la pièce porte-filière 13.

On avance alors le grain 5 sous l'action du vérin principal 52 et la billette 6 vient s'appliquer, par sa face avant 60, contre le fond porte-filière 13 puis commence à se gonfler. L'air contenu entre la face interne 43 du logement 4 et la face externe 61 de la billette s'échappe progressivement par le jeu (e) au fur et à mesure du gonflement de la billette 6.

A partir d'une certaine pression d'application du grain 5 contre la billette 6, la face externe 61 de celle-ci est complètement appliquée contre la face interne 43 du logement 4. Il en résulte que le conteneur 3 se solidarise, par frottement avec la billette 6 et a donc tendance à être, lui aussi, entraîné axialement vers l'avant par le grain 5 mais il est retenu, dans ce mouvement, par les vérins 7, 7'. Le jeu (e) est ainsi maintenu pendant la plus grande partie de la phase de précompression.

Cette tendance à l'avancement du conteneur 3 dépend des frottements entre ce dernier et la billette 6 et, par conséquent, de la poussée appliquée sur celle-ci par le grain 5.

Cependant, il ne faudrait pas que le métal, ainsi comprimé, ait tendance à s'échapper par le jeu périphérique (e). C'est pourquoi, la pression dans la chambre 71 de chaque vérin 7 (7') est tarée de façon à ne résister à l'avancement du conteneur que jusqu'à une certaine limite de la pression appliquée sur la billette, à partir de laquelle le métal pourrait s'infiltrer dans le jeu (e). A partir de cette limite, les frottements entre la billette 6 et la face interne 43 du logement 4 sont tels que le conteneur 3, est suffisamment solidarisé avec le grain 5 pour repousser les vérins 7, 7' qui cèdent sous la poussée appliquée, en permettant l'avancement du conteneur 3 jusqu'à ce que sa face avant 31 vienne s'appliquer contre la face correspondante 15 de la pièce porte-filière 13 en fermant complètement l'extrémité 41 du logement 4.

L'opération de filage proprement dite pourrait alors commencer.

Cependant, on peut craindre que la fermeture du conteneur n'ait eu lieu avant l'évacuation totale de l'air et qu'une certaine quantité résiduelle d'air existe encore entre la billette et le logement. C'est pourquoi, pour parfaire le dégazage, on peut, par sécurité commander, pendant un court instant, une détente de la pression hydraulique dans la chambre 54 du vérin 52. Comme la pression du vérin 52 est appliquée sur le conteneur 3 par l'intermédiaire de la billette 6, cette détente hydraulique dans la chambre 54 permet aux vérins 7, 7' qui étaient restés en pression, de repousser légèrement le conteneur 3 et le grain 5 avec le fouloir 51. Il apparaît de nouveau, entre la face avant 31 du conteneur 3 et la pièce porte-filière 13, un faible jeu par lequel peut s'échapper, éventuellement, l'air résiduel fortement comprimé qui aurait pu rester à l'intérieur du logement.

Il apparaît donc que la plus grande partie du dégazage s'est effectuée progressivement, pendant le temps nécessaire à la phase inévitable de précompression, c'est-à-dire en temps masqué.

Quant à la deuxième étape du dégazage qui, d'ailleurs, peut ne pas être toujours indispensable, elle est effectuée automatiquement et quasi-instantanément sous l'action des vérins 7, 7' maintenus en pression dès que l'on commande une détente dans le vérin principal 54. Il y a là un avantage essentiel par rapport aux dispositions utilisées jusqu'à présent, dans lesquelles on laissait l'air se comprimer dans le conteneur pendant la phase de décompression, le dégazage étant effectué ensuite en commandant le recul du conteneur au moyen des vérins auxiliaires 21 ou bien des vérins de rappel du vérin principal (non représentés sur la Figure). Un tel recul nécessite différentes manoeuvres hydrauliques qui sont supprimées dans le procédé selon l'invention, ce qui permet d'améliorer la productivité en évitant le temps mort correspondant.

L'invention peut d'autre part être mise en oeuvre par un dispositif très simple, qui ne comporte que deux vérins 7, 7' alimentés par un circuit hydraulique 74 sous une pression limitée, par exemple, par une soupape tarée 73 dont le réglage peut être déterminé en tenant compte des caractéristiques de la presse, de la nature du métal et de la pression à partir de laquelle celui-ci pourrait s'échapper par le jeu (e) laissé entre le conteneur (3) et le porte-filière (13).

En outre, si l'invention est particulièrement applicable au cas d'une presse à filage direct du type que l'on vient de décrire. Elle pourrait, cependant trouver aussi un intérêt dans le cas d'une presse à filage inverse telle que définie dans la revendication 7. Des moyens analogues pourraient alors, être employés pour la mise en oeuvre du même procédé.

En effet, dans une presse à filage inverse, le conteneur est mobile et s'enfile sur le fouloir qui est fixe et porte, à son extrémité, un grain sur lequel est montée la filière et qui pénètre dans l'extrémité avant du logement. Dans ce cas, le vérin principal de filage actionne une traverse mobile qui porte un fond de fermeture du conteneur et prend appui sur celui-ci pour le pousser vers la traverse fixe portant le fouloir, le produit filé étant évacué par un orifice ménagé dans l'axe du fouloir.

Les vérins de retenue du conteneur seraient alors placés sur la traverse mobile pour prendre appui sur la face arrière du conteneur et empêcher l'application de celle-ci contre la traverse mobile en laissant, entre le conteneur et le fond de fermeture, un jeu permettant l'évacuation progressive de l'air au fur et à mesure de la précompression et jusqu'à ce que la pression d'application de la billette contre la face interne du logement soit telle que le conteneur soit suffisamment solidarisé avec celle-ci pour que les vérins de retenue cèdent en laissant le jeu se fermer.

Les signes de référence, insérés après les caractéristiques techniques mentionnées dans les revendications, ont pour seul but de faciliter la compréhension de ces dernières et n'en limitent aucunement la portée.

## Revendications

1. Procédé de filage d'une billette de métal dans une presse à filer comprenant une première traverse fixe (1) et une seconde traverse fixe (11) écartées d'une distance constante, un conteneur (3) muni d'un logement tubulaire (4) centré sur un axe de filage (10) et dans lequel est placée la billette (6), ledit conteneur (3) prenant appui, pendant le filage, sur la première traverse (1), deux pièces (13, 5) de fermeture des deux extrémités du logement (4), respectivement une première pièce (13) prenant appui sur ladite première traverse fixe (1) et une seconde pièce (5), de section sensiblement égale à celle du logement (4), montée à l'extrémité d'un fouloir allongé prenant appui sur la seconde traverse fixe (11) et susceptible de pénétrer par coulissement axial à l'intérieur du logement (4), une filière centrée sur l'axe de filage (10) et montée sur l'une desdites pièces de fermeture (13, 5), et des moyens (51, 52) de commande du rapprochement desdites pièces de fermeture (13, 5) l'une vers l'autre, en prenant appui sur l'une desdites traverses fixes (1, 11), pour le filage de la billette (6) par extrusion dans la filière (14), l'opération de filage étant précédée d'une phase de précompression de la billette (6) entre les deux pièces de fermeture (13, 5) jusqu'à application de sa paroi latérale (61) contre la face interne (43) du logement (4),
caractérisé par le fait qu'au moins pendant la plus grande partie de la phase de précompression, on empêche le conteneur (3) de s'appliquer sur l'une des pièces de fermeture (13) en maintenant, entre celle-ci et l'extrémité correspondante du conteneur (3), un faible jeu (e) permettant l'évacuation progressive de l'air contenu dans le logement (4) au cours de la précompression de la billette (6) et jusqu'à l'application complète de celle-ci sur la face interne (43) du logement (4).

2. Procédé de filage selon la revendication 1,
caractérisé par le fait que l'on maintient le jeu (e), entre le conteneur (3) et la première pièce de fermeture (13) en interposant, entre la face correspondante (31) du conteneur (3) et la traverse (1) sur laquelle il prend appui, un moyen d'écartement (7, 7') susceptible d'exercer sur le conteneur (3) un effort taré de retenue dirigé en sens contraire du sens de pénétration de la seconde pièce de fermeture (5) dans le logement (4) et dont la valeur est limitée de façon que ledit moyen d'écartement (7, 7') cède sous la pression du conteneur (3) solidarisé avec la billette (6) en permettant l'avancement du conteneur (3) et la fermeture de la première pièce (13) lorsque ledit effort de retenue dépasse une valeur limite de tarage.

3. Procédé selon la revendication 2, caractérisé par le fait que la valeur limite de tarage de l'effort de retenue correspond à une pression appliquée sur la billette (6) à partir de laquelle le métal aurait tendance à passer dans le jeu (e) entre la première pièce de fermeture (13) et le conteneur (3).

4. Procédé selon l'une des revendications précédentes,
caractérisé par le fait que, après l'application du conteneur (3) sur la première pièce de fermeture (13), on réalise pendant un court instant une détente de la pression hydraulique dans le moyen (52) de commande du filage, qui détermine un léger recul de la billette (6) avec le conteneur (3) et la réouverture de la première pièce (13) sous l'action dudit moyen d'écartement (7, 7'), avec création instantanée d'un jeu permettant l'échappement de l'air éventuellement resté à l'intérieur du conteneur (3) lors de la fermeture de la première pièce (13).

5. Presse à filer une billette de métal comprenant une première et une seconde traverse fixes (1, 11) maintenues écartées l'une de l'autre d'une distance constante, un conteneur (3) muni d'un logement tubulaire (4) centré sur un axe de filage (10) et dans lequel est placée la billette à filer (6), ledit conteneur (3) prenant appui sur la première traverse (1) pendant le filage, deux pièces (13, 5) de fermeture des deux extrémités du logement (4), respectivement un fond (13) porté par la première traverse (1) d'appui du conteneur (3) et un grain (5), de section sensiblement égale à celle du logement, monté à l'extrémité d'un fouloir allongé (51) prenant appui sur la seconde traverse fixe (11) et susceptible de pénétrer par coulissement axial à l'intérieur du logement (4), une filière (14) centrée sur l'axe de filage (10) et montée sur le fond de fermeture (13), et des moyens (52) de commande de la pénétration du grain de poussée (5) dans le logement (4) en prenant appui sur la seconde traverse (11) pour le filage de la billette (6) par la filière (14),
caractérisée par le fait qu'elle comprend des moyens (7, 7') d'ecartement du conteneur interposés entre la première traverse (1) et l'extrémité correspondante (31) du conteneur (3) et s'étendant sur une distance suffisante pour laisser subsister, entre l'extrémité correspondante (41) du logement (4) et le fond de fermeture (13), un jeu (e) suffisant pour permettre l'évacuation de l'air contenu entre la billette (6) et la face interne (43) du logement (4) pendant le gonflement de la billette (6) au début du rapprochement desdites pièces de fermeture (13, 5) l'une vers l'autre.

6. Presse à filer selon la revendication 5, caractérisée par le fait que les moyens d'ecartement sont constitués d'au moins deux vérins hydrauliques (7, 7') disposés de part et d'autre de l'axe de filage (10) et comprenant chacun un corps (7, 7') et une tige (72, 72') prenant appui, respectivement, sur la première traverse (1), et sur l'extrémité correspondante (31) du conteneur (3).

7. Presse à filer une billette de métal comprenant une première et une seconde traverses fixes maintenues écartées l'une de l'autre d'une distance constante, un conteneur muni d'un logement tubulaire centré sur un axe de filage et dans lequel est placée la billette à filer, ledit conteneur prenant appui sur une traverse mobile actionnée par un vérin de filage prenant appui sur la première traverse fixe, deux pièces de fermeture des deux extrémités du logement du conteneur, respectivement un fond porté par ladite traverse mobile et un grain de section sensiblement égale à celle du logement et portant une filière centrée sur l'axe de filage, ledit grain étant monté à l'extrémité d'un fouloir tubulaire allongé prenant appui sur la seconde traverse fixe vers laquelle est poussée la traverse mobile portant le conteneur et son fond, sous l'action du vérin de filage, avec pénétration dudit grain, par coulissement axial, à l'intérieur du logement et filage de la billette par la filière,
caractérisée par le fait qu'elle comprend des moyens d'ecartement du conteneur interposés entre la traverse mobile et l'extrémité correspondante du conteneur et s'étendant sur une distance suffisante pour empêcher l'application de celle-ci contre la traverse mobile en laissant entre le conteneur et le fond de fermeture, un jeu permettant l'évacuation de l'air contenu entre la billette et la face interne du logement pendant le gonflement de la billette au début du rapprochement desdites pièces de fermeture l'une vers l'autre.

8. Presse à filer selon la revendication 7, caractérisée par le fait que les moyens d'ecartement sont constitués d'au moins deux vérins hydrauliques disposés de part et d'autre de l'axe de filage et comprenant chacun un corps et une tige prenant appui respectivement sur la traverse mobile et sur l'extrémité correspondante du conteneur.

9. Presse à filer selon l'une des revendications 6 à 8, caractérisée par le fait que les vérins d'ecartement (7, 7') sont associés à des moyens (73) de relâchement de la pression dans la chambre (71) de chaque vérin (7, 7') lorsque celle-ci dépasse une valeur limite.

## Claims

1. Process for extruding a metal billet in an extrusion press comprising a first fixed crosspiece (1) and a second fixed crosspiece (11) separated by a constant distance, a container (3) having a tubular housing (4) centered on an extrusion axis (10) and in which the billet (6) is placed, said container (3) bearing, during extrusion, on the first crosspiece (1), two pieces (13,5) for closing the two ends of the housing (4), respectively, a first piece (13) carried by said first fixed crosspiece (1) and a second piece (5) having a section substantially equal to those of the housing (4) provided at the end of an elongated rammer bearing on the second fixed cross-piece (11) and liable to enter by axial sliding inside the housing (4), a die centered on the extrusion axis (10) and which is mounted on one of said closing pieces (13,5) and control means (51,52) to move closer said closing pieces (13,5) one to another and which bear against one of said fixed crosspieces (1,11) for extruding the billet (6) in the die (14), the extrusion operation being preceded by a phase for precompressing the billet (6) between the two closing pieces (13,5) until application of the side wall (61) thereof against the internal face (43) of the housing (4),
characterized in that at least during most of the precompression phase, the container (3) is prevented from pressing against one of the closing pieces (13) by providing a small clearance (e) between said latter and the corresponding end of the container (3), the small clearance (e) allowing the air contained in the housing (4) to be progressively expelled during precompression of the billet (6) and up to the time said billet is fully applied against the internal face (43) of the housing (4).

2. Extrusion process according to claim 1, characterized in that the clearance (e) is maintained between the container (3) and the first closing piece (13) by interposing a spacing device (7,7') between the corresponding face (31) of the container (3) and the crosspiece (1) on which it bears and which is able to exert a calibrated retaining force on the container (3) directed in the direction opposite to that in which the second closing piece (5) penetrates into the housing (4) and whose value is limited such that the said spacing means (7,7') yields under the pressure applied by the container (3) rigidly locked with the billet (6) and allowing the container (3) to advance and the first piece (13) to close when said retaining force exceeds a calibration limit value.

3. Process according to claim 2, characterized in that the calibration limit value of the retaining force corresponds to a pressure applied on the billet (6) from which the metal would tend to pass into the clearance (e) between the first closing piece (13) and the container (3).

4. Process according to one of the preceding claims, characterized in that after the container (3) has been applied to the first closing piece (13), the hydraulic pressure in the extrusion control means (52) is released for a brief moment, bringing about a slight withdrawal of the billet (6) with the container (3) and the reopening of the first piece (13) under the action of the said spacing means (7,7') with the instantaneous creation of a clearance allowing any air to escape which was trapped inside the container (3) at the time the first piece (13) was closed.

5. Press for extruding a metal billet comprising a first and a second fixed crosspieces (1,11) held apart from each other by a constant distance, a container (3) provided with a tubular housing (4) centered on an extrusion axis (10) and in which a billet (6) to be extruded is placed, said container (3) bearing, during extrusion, on the first crosspiece (1), two pieces (13,5) for closing the two ends of the housing (4) repectively, a bottom (13) carried by the first crosspiece (1) on which the container (3) bears, and a block (5) whose cross section is substantially identical to that of the housing, said block being mounted on the end of an extended rammer (51) bearing on the second fixed crosspiece (11) and able to penetrate into the housing (4) by an axial sliding movement, a die (14) centered on the extrusion axis (10) and which is mounted on the closing bottom (13), and means (52) which bear on the second crosspiece (11) to control the penetration of the pushing block (5) in the housing (4) in order to extrude the billet (6) through the die (14), characterized in that it comprises means (7,7') for spacing the container which are interposed between the first crosspiece (1) and the corresponding end (31) of the container (3) and extending over a sufficient distance to let a sufficient clearance (e) between the corresponding end (41) of the housing (4) and the closing bottom (13) to allow the air contained between the billet (6) and the inner face (43) of the housing (4) to be expelled when the billet (6) expands at the time the said closing pieces (13,5) start coming together.

6. The extruding press according to claim 5, characterized in that the spacing means are made up of at least two hydraulic jacks (7,7') arranged either side of the extrusion axis (10) and each comprising a body (7,7') and a rod (72,72') which bear, respectively, on the first crosspiece (1) and on the corresponding end (31) of the container (3).

7. Press for extruding a metal billet comprising a first and a second fixed crosspieces held apart from each other by a constant distance, a container provided with a tubular housing centered on an extrusion axis and in which a billet to be extruded is placed, said container bearing on a moveable crosspiece activated by an extrusion jack bearing on the first fixed crosspiece, two pieces for closing the two ends of the container housing, respectively a bottom carried by said moveable crosspiece and a block whose cross-section is substantially identical to that of the housing and bearing a die centered on the extrusion axis, said block being mounted on the end of an extended tubular rammer bearing on the second fixed crosspiece to which is pushed the moveable crosspiece bearing the container and the bottom thereof under the action of the extrusion jack with penetration of a the block by axial sliding inside the housing and extrusion of the billet by the die, characterized in that it comprises means for spacing the container which are interposed between the moveable crosspiece and the corresponding end of the container and extending over a sufficient distance to prevent the application of said latter against the moveable crosspiece to let a clearance between the container and the closing bottom to allow the air contained between the billet and the inner face of the housing to be expelled when the billet expands at the time the said closing pieces start coming together.

8. The extrusion press according to claim 7, characterized in that the spacing means are made up of at least two hydraulic jacks arranged either side of the extrusion axis and each comprising a body and a rod which bear respectively on the moveable crosspiece and on the corresponding end of the container.

9. The extrusion press according to one of claims 6 to 8, characterized in that the spacing jacks (7,7') are associated with means (73) for releasing the pressure in the chamber (71) of each jack (7,7') when said latter exceeds a limit value.

## Patentansprüche

1. Verfahren zum Strangpressen von einem Pressbolzen aus Metall in einer Strangpresse, bestehend aus einer ersten (1) und einer zweiten (11) in einem konstanten Abstand voneinander angeordneten feststehenden Traverse, einem Aufnehmer (3) mit einem auf die Strangpressachse (10) zentrierten rohrförmigen Gehäuse (4) zur Aufnahme des Pressbolzens (6), wobei beim Strangpressen dieser Aufnehmer (3) auf der ersten Traverse (1) abgestützt wird, zwei Schliessteilen (13, 5) der beiden Enden des Gehäuses (4), und zwar ein sich auf dieser ersten feststehenden Traverse (1) abstützendes erstes Teil (13) und ein zweites Teil (5) mit einem im wesentlichen dem Gehäuse (4) entsprechenden Querschnitt, das am Ende eines sich auf der zweiten feststehenden Traverse (11) abstützenden langgestreckten Pressstempels montiert ist und durch Axialgleiten innen in das Gehäuse eindringen kann, einer auf die Strangpressachse (10) zentrierte und auf einem dieser Schliessteile (13, 5) montierte Matrize, und Mittel (51, 52) zur Steuerung der gegenseitigen Annäherung dieser Schliessteile (13, 5) unter Abstützung auf einer dieser feststehenden Traversen (1,11) für das Strangpressen durch Verdrängen des Bolzens (6) in der Matrize (14), wobei dem Pressvorgang eine Phase des Vorverdichtens des Bolzens (6) zwischen den beiden Schliessteilen (13, 5), bis dessen Seitenwand (61) an der Innenseite (43) des Gehäuses (4) zur Anlage kommt, vorangeht, dadurch gekennzeichnet, dass mindestens während des grössten Teils der Vorverdichtungsphase der Aufnehmer (3) daran gehindert wird an einem der Schliessteile (13) zur Anlage zu kommen unter Beibehaltung eines geringen Spiels (e) zwischen diesen und dem entsprechenden Ende des Aufnehmers (3), damit die in dem Gehäuse (4) eingeschlossene Luft während der Vorverdichtung des Bolzens (6) und bis zur vollständigen Anlage desselben an der Innenseite (43) des Gehäuses (4) allmählich entweichen kann.

2. Strangpressverfahren nach Anspruch 1, dadurch gekennzeichnet, dass der Spielraum (e) zwischen dem Aufnehmer (3) und dem ersten Schliessteil (13) durch **Dazwischenhalten** eines Abstandmittels (7, 7') zwischen der entsprechenden Seite (31) des Aufnehmers (3) und der dieses abstützenden Traverse (1) gewährleistet wird, das eine in entgegengesetzter Richtung zu der Eindringrichtung des zweiten Schliessteils (5) in das Gehäuse (4) gerichtete tarierte Haltekraft auf den Aufnehmer (3) ausüben kann, deren Wert derart begrenzt ist, dass dieses Abstandmittel (7, 7') unter dem Druck des mit dem Bolzen (6) festverbundenen Aufnehmers (3) nachgibt und den Vorschub des Aufnehmers (3) und das Schliessen des ersten Teils (13) beim Überschreiten eines tarierten Grenzwertes dieser Haltekraft ermöglicht.

3. Verfahren nach Anspruch 2, dadurch gekennzeichnet, dass dieser tarierte Grenzwert der Haltekraft einem auf den Bolzen (6) ausgeübten Druck entpricht, bei dem das Metall dazu neigen würde, in den Spielraum (e) zwischen dem ersten Schliessteil (13) und dem Aufnehmer (3) einzudringen.

4. Verfahren nach einem der vorangehenden Ansprüche, dadurch gekennzeichnet, dass dem Andrücken des Aufnehmers (3) auf dem ersten Schliessteil (13) eine kurzzeitige Hydraulik-Druckentspannung in dem Strangpress-Steuerungsmittel (52) nachgeschaltet wird, die einen geringfügigen Rücklauf des Bolzens (6) mit dem Aufnehmer (3) und die Wiederöffnung des ersten Teils (13) unter der Wirkung dieses Abstandmittels (7, 7') bestimmt bei sofortiger Bildung eines Spielraumes zum Entweichen der beim Schliessen des ersten Teils (13) evtl. innen im Aufnehmer (3) zurückgebliebenen Luft.

5. Presse zum Strangpressen von einem Bolzen aus Metall, bestehend aus einer ersten (1) und einer zweiten (11) in einem konstanten Abstand voneinander gehaltenen feststehenden Traverse, einem Aufnehmer (3) mit einem auf die Strangpressachse (10) zentrierten rohrförmigen Gehäuse (4) zur Aufnahme des Strangpressbolzens (6), wobei beim Strangpressen dieser Aufnehmer (3) auf der ersten Traverse (1) abgestützt wird, zwei Schliessteilen (13, 5) der beiden Enden des Gehäuses (4), und zwar ein auf der ersten Stütztraverse (1) des Aufnehmers (3) aufliegender Boden (13) und eine Pressscheibe (5) mit einem im wesentlichen dem Gehäuse entsprechenden Querschnitt, die am Ende eines sich auf der zweiten feststehenden Traverse abstützenden langgestreckten Pressstempels (51) montiert ist und durch Axialgleiten innen in das Gehäuse (4) eindringen kann, einer auf die Strangpressachse (10) ausgerichteten und auf dem Schliessboden (13) angeordneten Matrize (14), und Steuerungsmittel (52) zum Einführen der Pressscheibe (5) in das Gehäuse (4) unter Abstützung auf der zweiten Traverse (11) zum Verdrängen des Bolzens (6) in der Matrize (14), dadurch gekennzeichnet, dass sie zwischen der ersten Traverse (1) und dem entsprechenden Ende (31) des Aufnehmers (3) dazwischengehaltene, sich über eine ausreichende Distanz erstreckende Abstandmittel (7, 7') für den Aufnehmer umfasst, um zwischen dem entsprechenden Ende (41) des Gehäuses (4) und dem Schliessboden (13) ein ausreichender Spielraum (e) bestehen zu lassen, damit die zwischen dem Bolzen (6) und der Innenseite (43) des Gehäuses (4) eingeschlossene Luft beim Anschwellen des Bolzens (6) am Anfang der gegenseitigen Annäherung dieser Schliessteile (13, 5) entweichen kann.

6. Strangpresse nach Anspruch 5, dadurch gekennzeichnet, dass die Abstandmittel aus mindestens zwei beiderseits der Strangpressachse (10) angeordneten Hydraulikzylinder (7, 7') bestehen, mit je einem Gehäuse (7, 7') und einer Stange (72, 72'), die sich jeweils auf der ersten Traverse (1) bzw. an dem entsprechenden Ende (31) des Aufnehmers (3) abstützen.

7. Presse zum Stangpressen von einem Bolzen aus Metall, bestehend aus in einem konstanten Abstand voneinander gehaltenen ersten und zweiten feststehenden Traverse, einem Aufnehmer mit einem auf die Strangpressachse zentrierten rohrförmigen Gehäuse zur Aufnahme des Strangpressbolzens, wobei dieser Aufnehmer sich auf einer beweglichen Traverse abstützt, die über einen auf der ersten feststehenden Traverse abgestützten Strangpresszylinder betätigt wird, zwei Schliessteilen der beiden Aufnehmer-Gehäuseenden, und zwar ein auf dieser beweglichen Traverse aufliegender Boden und eine Pressscheibe mit einem im wesentlichen dem Gehäuse entsprechenden Querschnitt, die eine auf die Strangpressachse zentrierte Matrize trägt, wobei diese Pressscheibe am Ende eines rohrförmigen auf der zweiten feststehenden Traverse abgestützten langgestreckten Pressstempels montiert ist, in deren Richtung die bewegliche Traverse mit dem Aufnehmer und dessen Boden unter der Wirkung des Strangpresszylinders geschoben wird, und wobei diese Pressscheibe durch Axialgleiten innen in das Gehäuse eindringt und der Bolzen in der Matrize verdrängt wird, dadurch gekennzeichnet, dass sie Abstandmittel für den Aufnehmer umfasst, die zwischen der beweglichen Traverse und dem entsprechenden Ende des Aufnehmers dazwischengeschalten sind und sich über eine ausreichende Distanz erstrecken, um das Andrücken desselben an der beweglichen Traverse zu verhindern zur Bildung eines Spielraumes zwischen dem Aufnehmer und dem Schliessboden, damit die zwischen dem Bolzen und der Gehäuseinnenseite eingeschlossene Luft beim Anschwellen des Bolzens am Anfang der gegenseitigen Annäherung dieser Schliessteile entweichen kann.

8. Strangpresse nach Anspruch 7, dadurch gekennzeichnet, dass die Abstandmittel aus mindestens zwei beiderseits der Strangpressachse angeordneten Hydraulikzylinder bestehen, und je ein Gehäuse und eine Stange aufweisen, die jeweils auf der beweglichen Traverse bzw. auf dem entsprechenden Aufnehmerende abgestützt sind.

9. Strangpresse nach einem der Ansprüche 6 bis 8, dadurch gekennzeichnet, dass den Abstandzylindern (7, 7') Mittel (73) zur Druckfreigabe in der Kammer (71) des jeweiligen Zylinders (7, 7') beim Überschreiten eines Grenzwertes zugeordnet sind.
